# EUROPÄISCHE PATENTSCHRIFT

(11) **EP 0 006 997 B1**
(45) Veröffentlichungstag und Bekanntmachung des Hinweises auf die Patenterteilung: **19.01.1983**
(21) Anmeldenummer: 79101781.7
(22) Anmeldetag: 06.06.1979
(51) Int. Cl.: H05B 6/80, H05B 6/64, F24C 7/02

(54) **Mikrowellenofen**
Microwave oven
Four à micro-ondes

(30) Priorität: 12.07.1978 DE 2830658; 04.08.1978 DE 2834368
(43) Veröffentlichungstag der Anmeldung: 23.01.1980
(73) Patentinhaber: Bosch-Siemens Hausgeräte GmbH, 81669 München (DE)
(72) Erfinder: Klement, Johann, D-8225 Traunreut (DE); Schnabel, Werner, D-8225 Traunreut (DE)
(74) Vertreter: Kessl, Josef

## Beschreibung

Die Erfindung geht aus von einem Mikrowellenofen gemäß dem Oberbegriff des Patentanspruches 1.

Es ist eine Mikrowellendichtung für einen Mikrowellenofen bekanntgeworden (DE-A-2715636), welche darin besteht, daß auf der Antriebswelle eines Umluftgebläses unmittelbar außerhalb der Wellenöffnung in der entsprechenden Ofenwand, also außerhalb des Garraumes eine metallische Scheibe gelagert ist, durch die verhindert werden soll, daß Mikrowellenenergie aus dem Garraum durch die Wellenöffnung hindurch nach außen entweichen kann. In der Praxis hat sich gezeigt, daß ein solcher einfacher Spalt zumeist nicht ausreicht, um den Austritt von Mikrowellenenergie völlig zu unterbinden, insbesondere dann nicht, wenn der Spalt zwischen Scheibe und Wandaußenseite entlang dem Scheibenumfang ungleich groß ist, was meist dann der Fall ist, wenn die Muffelwandung bei Betrieb sehr stark erhitzt wird, die Scheibe dagegen relativ kühl bleibt. Infolge der durch die starke Erwärmung auftretenden Materialspannungen neigt das Wandblech sehr leicht zum Verbiegen.

Bei einem bekannten Gerät zur Übertragung von Mikrowellenenergie (GB-A-612409) soll zwischen zwei winkelig aufeinanderstehenden Wellenleitern Mikrowellenenergie übertragen werden, wobei im Anschluß an eine spaltartige Mikrowellenleitung zwischen zwei gegeneinander rotierenden Teilen eine Mikrowellenfalle vorgesehen ist. Zur Bildung dieser ringnutartigen Mikrowellentasche sowie zur Bildung einer spaltartigen Mikrowellenleitung sind besondere konstruktive Teile vorgesehen, z. B. in Form eines topfartigen Teiles sowie einer plattenartigen Ausnehmung des Wellenleiters. Zur Bildung der Mikrowellendichtung sind hierbei konstruktiv, preislich und vor allem räumlich aufwendige Teile erforderlich.

Der Erfindung liegt die Aufgabe zugrunde, einen Mikrowellenofen gemäß dem Oberbegriff des Patentanspruches 1 so auszugestalten, daß für die Mikrowellendichtung kein besonderer Einbauraum und keine besonderen Teile vorgesehen sein müssen.

Diese Aufgabe wird gemäß der Erfindung gelöst durch die im Kennzeichnungsteil des Patentanspruches 1 aufgeführten Merkmale. Vorzugsweise beträgt die radiale Länge der Mikrowellenleitung zwischen Scheibe und benachbarter Muffelwand sowie die Länge der Mikrowellentasche jeweils etwa ¹/₄ der Wellenlänge der Mikrowellen. Auf diese Weise wird eine aus Mikrowellenleitung und Mikrowellentasche bestehende Mikrowellenfalle gebildet, an der Stelle, an welcher ein Austritt der Mikrowellenenergie aus dem Muffelinnenraum erfolgen würde, nämlich an der Wellenöffnung, an der die Welle mit Spiel verlegt ist. Damit ergibt sich an dieser potentionellen Austrittsstelle ein Energieminimum. Von Bedeutung ist hierbei der Umstand, daß zur Bildung der Mikrowellendichtung keine besonderen, zusätzlichen Konstruktionsteile benötigt werden, so daß der Garraum des Mikrowellenofens in keiner Weise reduziert zu werden braucht.

Gemäß einer weiteren Ausgestaltung der Erfindung sind Grundplatte und Nabe an dem in den Muffelinnenraum hineinragenden Teil der Welle befestigt. Auf diese Weise ist gewährleistet, daß insbesondere bei konventionellem oder kombiniertem Heizbetrieb sich Muffelwandung und Grundplatte gleich stark erwärmen, so daß ein einseitiges Verziehen von Platte und Wand, verbunden mit einer partiellen Vergrößerung des Spaltes praktisch nicht erfolgen kann.

Eine andere oder zusätzliche Schaffung einer Mikrowellendichtung ist dadurch gegeben, daß an dem Rotor des Außenläufer-Gebläsemotors eine zwischen letzterem und der Muffelwand bzw. der Abdeckplaite liegende metallische Wärmetransportscheibe befestigt ist, die mit geringem Abstand von vorzugsweise 1 -2 mm vor der Muffelwand bzw. Abdeckplatte angeordnet ist und einen mikrowellendichten Spalt mit einer radialen Länge von etwa ¹/₄ der Wellenlänge der Mikrowellen bildet, wobei eine besonders intensive Wirkung dann erzielt wird, wenn die Wärmetransportscheibe auf der der Muffelwand zugewandten Oberfläche mit einem Ferritmaterial, vorzugsweise mit Ferritgumme beschichtet ist.

Eine weitere Möglichkeit der Schaffung einer zusätzlichen oder anderen Mikrowellendichtung besteht darin, daß an der Außenfläche der die Öffnung aufweisenden Muffelwand oder Abdeckplatte eine metallische Napfscheibe befestigt ist zur Bildung einer ringnutartigen, nur zur Welle hin offenen Mikrowellentasche zwischen Scheibeninnenfläche und Wandaußenfläche.

Eine andere Verbesserung des erfindungsgemäßen Mikrowellenofens ist dadurch gegeben, daß im Inneren der Muffel im Anschluß an die Öffnung ein Mikrowellen-Sperrfilter, bestehend aus Mikrowellen-Leitschlitz und Mikrowellentasche vorgesehen ist und daß außerhalb der Muffel eine kapazitive Mikrowellendichtung in Form einer auf der Welle befestigten und an der Muffelwand eng benachbarten metallischen Scheibe vorgesehen ist. Es hat sich gezeigt, daß die in Form einer sich mit der Welle drehenden Scheibe ausgebildete kapazitive Mikrowellendichtung, die an sich allein nicht ausreicht, um Mikrowellen am Austritt aus der Öffnung zu hindern, in Kombination mit dem innerhalb der Muffel angeordneten Mikrowellen-Sperrfilter geeignet ist, um einen evtl. Rest von Mikrowellen an der Ausstrahlung außerhalb des Muffelraumes wirksam zu hindern.

Eine wesentliche Verbesserung ist alternativ aber auch durch die Kombination der Merkmale gegeben, daß im Inneren der Muffel im Anschluß an die Öffnung ein Mikrowellen-Sperrfilter vorgesehen ist, bestehend aus Mikrowellenschlitz und Mikrowellentasche und daß außerhalb der Muffel im Anschluß an die Öffnung auf der Welle ein dosenförmiger, eine Mikrowellentasche bildender, zur Öffnung hin offener Hohlkörper gelagert ist.

Dieser dosenförmige Hohlkörper bildet zusammen mit dem im Inneren der Muffel vorgesehenen Mikrowellenschlitz eine zweite Mikrowellen-Leitstrecke mit Sperrfilterwirkung, mit einer Gesamtlänge von ¹/₂ der Wellenlänge der Mikrowellen, wobei Mikrowellenschlitz und Mikrowellentasche jeweils eine Länge von ¹/₄ derwellenlänge der Mikrowellen haben.

Die Erfindung ist anhand von in der Zeichnung dargestellten Ausführungsbeispielen nachstehend erläutert.

Es zeigt
Fig. 1 die schematische Darstellung der Rückwand des erfindungsgemäßen Mikrowellenofens in Schnittanischt gemäß einer ersten Ausführungsform,
Fig. 2 eine zweite Ausführungsform eines Teils des erfindungsgemäßen Mikrowellenofens in Schnittansicht,
Fig. 3 eine dritte Ausführungsform eines Teils des erfindungsgemäßen Mikrowellenofens in Schnittansicht.

In Fig. 1 ist der rückwärtige Teil eines erfindungsgemäß ausgestalteten Mikrowellenofens dargestellt, wobei mit 1 der rohrförmige, den Muffelinnenraum 2 seitlich sowie nach oben und unten begrenzende Muffelkörper bezeichnet ist, in den eine allgemein mit 3 bezeichnete Muffelrückwand eingesetzt bzw. eingeschweißt ist. Die mehrfach abgekröpfte und mit einem Befestigungsflansch 4 ausgestattete Muffelrückwand 3 besitzt im Zentrum eine Ausnehmung 5, auf die vom Muffelinnenraum her eine metallische Abdeckplatte 6 unter Zwischenlage einer elektrisch leitenden Dichtung 7 aufgesetzt und dadurch verschlossen ist. Die Abdeckplatte 6 besitzt eine zentrale Öffnung 8, durch welche die Antriebswelle 9 des Rotors 10 eines Außenläufer-Gebläsemotors 11 mit Spiel hindurchgeführt ist. Dabei befindet sich der elektrische Gebläsemotor 11 außerhalb der Muffel, während an dem in den Muffelinnenraum 2 hineinragenden Ende der Welle 9 ein Gebläserad 12 mittels einer Schraube 13 oder dergleichen befestigt bzw. gelagert ist. Das Gebläserad 12 besitzt eine radiale Grundplatte 14 mit einer angeformten zentrischen Nabe 15, wobei die Grundplatte 14 einen inneren Ringbereich 16 sowie einen von der Muffelrückwand 3 abgesetzten äußeren Ringbereich 17 aufweist. An der Peripherie der Grundplatte 14 befinden sich Lüfterschaufeln 18. Unmittelbar vor dem Gebläserad 12 ist an abgekröpften Abschnitten 19 der Muffelrückwand 3 eine Prallplatte 20 befestigt, die im Zentrum Luftansaugöffnungen 21 sowie in Nähe der Muffelwandungen Luftausblasöffnungen 22 besitzt. Der strichpunktierte Kreis umschreibt eine nachstehend erläuterte Mikrowellendichtung, durch welche verhindert wird, daß die von einem nicht dargestellten Hochfrequenzoszillator über einen ebenfalls nicht dargestellten Wellenleiter in den Muffelinnenraum 2 eingebrachte Mikrowellenenergie durch die Öffnung 8 in der Muffelrückwand 3 hindurch nach außen gelangen kann. Hierzu ist eine Mikrowellenleitung 23 vorgesehen, gebildet durch einen Spalt zwischen der metallischen und über die Dichtung 7 mit dem Muffelkörper verbundenen Abdeckplatte 6 und dem inneren Ringbereich der scheibenartigen Grundplatte 14 des Gebläserades 12, wobei der Abstand zwischen der Abdeckplatte 6 und der inneren Scheibe 16 etwa 1 -1,5 mm beträgt. In der Nabe 15 des Gebläserades 12 befindet sich eine achsparallele Ringnut 24, die zur Öffnung 8 hin offen ist und die eine Mikrowellentasche darstellt. Ringnut bzw. Mikrowellentasche 24 und Mikrowellenleitung 23 bilden eine Mikrowellenfalle, wobei die Länge a von Mikrowellenleitung und die Länge b von Mikrowei!entasche gleich einem Viertel der Wellenlänge der Mikrowellen ist, beim Ausführungsbeispiel jeweils 32 mm. Auf diese Weise entsteht im Bereich der Öffnung 8 ein Mikrowellenenergie-Minimum. Beim Ausführungsbeispiel beträgt der Abstand zwischen dem inneren Ringbereich 16 und der Innenfläche der Abdeckplatte -1,5 mrn, während die lichte Weite c der Milcrowellentasche bzw. der Ringnut 24 etwa 7 mm beträgt.

Beim Ausführungsbeispiel besitzt die Nabe einen durch die Öffnung 8 in der Abdeckplatte 6 hindurchragenden Ansatz 25. Ferner ist an der Außenseite der Abdeckplatte eine unter anderem als Wärmesenke dienende metallische Napfscheibe 26 befestigt, derart, daß sie mit der Abdeckplatte 6 und damit mit der Muffel in etektrisch leitender Verbindung steht. Diese Napfscheibe 26 bildet eine ringnutartige, nur zur Welle 9 hin offene Mikrowellentasche 27 mit der Länge a, welche zusätzlich zu der Mikrowellentasche 24 oder anstelle derselben zur Verbesserung der Mikrowellendichtung beiträgt. Durch strichpunktierte Linienzüge ist angedeutet, daß an dem Rotor 10 des Außenläufer-Gebläsemotors 11 eine zwischen dem Gebläsemotor und der Abdeckplatte 6 liegende metallische Wärmetransportscheibe 28 über eine Verbindungsnabe 29 befestigt sein kann, die mit geringem Abstand von vorzugsweise 1 -1,5 mm vor der Außenfläche der Napfscheibe angeordnet ist und einen mikrowellendichten Spalt mit einer radialen Länge von ¹/₄ der Wellenlänge der Mikrowellen bildet. Die Dichtwirkung kann noch dadurch erhöht werden, daß die Wärmetransportscheibe 28 auf der der Muffelwand zugewandten Oberfläche mit einem Ferritmaterial 30, vorzugsweise mit Ferritgummi beschichtet ist.

Durch das Vorhandensein der beschriebenen Mikrowellenfalle im Bereich der Öffnung 8 ist die Möglichkeit gegeben, den Lüfterraum, in welchem sich das Gebläserad 12 befindet, von dem übrigen Muffelinnenraum 2 durch eine normale, bei konventionellen Umluft-Backöfen verwendete Prallplatte 20 mit relativ weiten Ausblasöffnungen 22 abzutrennen, ohne daß darauf geachtet werden muß, daß bereits die Prallplatte mikrowellendicht ausgestaltet ist. Ferner kann die beschriebene Gebläseeinheit universell, also auch bei Backöfen mit konventioneller elektrischer Beheizung bzw. Umluftbeheizung verwendet werden, wobei die Wärmetransportscheibe 28 der Abführung der Betriebswärme des Gebläsemotors 11 und die Napfscheibe 26 als Wärmesenkelement dienen kann.

In den Ausführungsbeispielen gemäß den Fig. 2 und 3 ist jeweils der rückwärtige Teil eines Mikrowellenofens dargestellt, wobei mit 100 die Muffelrückwand einer nicht weiter dargestellten, durch eine frontseitige Beschickungsöffnung zugängliche Muffel bezeichnet ist. Die Muffelrückwand 100 besitzt im Zentrum eine Ausnehmung 102, auf die vom Muffelinnenraum her eine metallische Abdeckplatte 103 aufgesetzt und dadurch verschlossen ist.

Die Abdeckplatte 103 steht in metallischem Kontakt mit der Muffelrückwand 100, z. B. dadurch, daß die Dichtstreifen 104 mit Metallgewebe durchsetzt sind. Die Abdeckplatte 102 besitzt eine zentrale Öffnung 105, durch welche die Antriebswelle 106 eines Außenläufer-Gebläsemotors 107 mit radialem Spiel hindurchgeführt ist. Dabei befindet sich der elektrische Gebläsemotor 107 außerhalb der Muffel, während an dem in den Garraum hineinragenden Ende der Welle 106 ein Gebläserad 108 mittels einer Schraube 109 oder dergleichen befestigt bzw. gelagert ist. Das Gebläserad 108 besitzt eine radiale Grundplatte 110 mit einer angeformten zentrischen Nabe 111, wobei die Grundplatte 110 einen inneren Ringbereich 112 sowie einen von der Muffelwand abgesetzten äußeren Ringbereich 113 aufweist. An der Peripherie der Grundplatte 110 befinden sich Lüfterschaufeln 114. Unmittelbar vor dem Gebläserad 108 ist eine nicht weiter dargestellte, übliche Prallplatte befestigt, die im Zentrum Luftansaugöffnungen sowie in Nähe der Muffelwandung Luftausblasöffnungen aufweist. Die dargestellte Anordnung enthält Mittel, um zu verhindern, daß die von einem nicht dargestellten Hochfrequenzoszillator über einen ebenfalls nicht dargestellten Wellenleiter in den Garraum eingebrachte Mikrowellenenergie durch die Öffnung 105 in der Muffelrückwand 108 hindurch nach außen gelangen kann. Hierzu ist ein Mikrowellen-Sperrfilter vorgesehen, bestehend aus einem Mikrowellen-Leitschlitz 115 zwischen Muffelrückwand 100, bzw. Abdeckplatte 103 und dem inneren Ringbereich 112 der scheibenartigen Grundplatte 110 sowie aus einer Mikrowellentasche 116, gebildet durch eine achsparallele Ringnut in der Nabe 111 des Gebläserades 108, die zur Öffnung 105 hin offen ist. Hierbei ist die Länge a von Mikrowellen-Leitschlitz 115 und Mikrowellentasche 116 = einer ¹/₄ Wellenlänge der Mikrowellen, also insgesamt einer ¹/₂ Wellenlänge, wobei sich die Öffnung 105 an der Stelle innerhalb des Mikrowellen-Sperrfilters befindet, an der die sich durch Reflexion in der Mikrowellentasche ausbildende stehende Welle ein Energie-Minimum (Strom-Nulldurchgang) aufweist. Im übrigen ist bei beiden Ausführungsbeispielen auf die Außenseite der Abdeckplatte 103 eine tellerförmige Schutzplatte 117 aufgesetzt, die mit der Abdeckplatte 103 oder mit der Muffelrückwand 100 in metallischer Kontaktberührung steht.

Beim Ausführungsbeispiel gemäß Fig. 2 ist an der Außenseite der Muffelrückwand 100, bzw. der Abdeckplatte 103, eine kapazitive Mikrowellendichtung vorgesehen, in Form einer auf der Welle 106 befestigten und der Abdeckplatte 103 eng benachbarten metallischen Scheibe 118, die eine radiale Länge a und einem ¹/₄ der Wellenlänge der Mikrowellen aufweist. Vorzugsweise besitzt die Scheibe 118 von der Abdeckplatte 103 einen lichten Abstand von 1,5 mm.

Zum Unterschied zum Ausführungsbeispiel gemäß Fig. 2 ist beim Ausführungsbeispiel gemäß Fig. 3 anstelle der Scheibe 118 ein dosenförmiger Hohlkörper 119 fest gelagert, der zur Öffnung 105 hin an der Stelle 120 offen ist. Der Hohlkörper 119 besitzt eine radiale lichte Länge a von einem ¹/₄ der Wellenlänge der Mikrowellen und stellt eine zusätzliche Mikrowellentasche dar, die zusammen mit dem Mikrowellenleitschlitz 115 einen Mikrowellen-Sperrfilter bildet. Der metallische Hohlkörper 119 kann so eng benachbart an der Abdeckplatte 103 angeordnet sein, daß sich zusätzlich noch eine kapazitive Mikrowellendichtung ähnlich Fig. 2 ergibt.

## Patentansprüche

1. Mikrowellenofen mit einer mikrowellendicht verschließbaren, mit einem Hochfrequenzoszillator verbundenen Ofenmuffel, mit einer drehbaren durch eine Öffnung (8) in einer metallischen Abdeckplatte (6) hindurchgeführten Antriebswelle (9) eines Umluftgebläses, sowie mit einer im Bereich der Öffnung vorgesehenen Mikrowellendichtung in Form einer mit geringem Abstand parallel zur Abdeckplatte angeordneten und mit der Welle verbundenen metallischen Grundplatte (14) für die Lüfterschaufel (18), dadurch gekennzeichnet, daß eine Mikrowellenleitung durch den Spalt zwischen Grundplatte (14) und Abdeckplatte (6) und eine Mikrowellentasche durch eine in der Nabe (15) der Lüfterschaufel (18) vorgesehene, achsparallele und zur Öffnung (8) der Abdeckplatte (6) hin offene Ringnut (24) gebildet sind.

2. Mikrowellenofen nach Anspruch 1, dadurch gekennzeichnet, daß der Abstand zwischen Grundplatte (14) und Abdeckplatte (6) 1 -2 mm und die lichte Weite (c) der Ringnut (24) etwa 7 mm beträgt.

3. Mikrowellenofen nach Anspruch 1 oder 2, dadurch gekennzeichnet, daß Grundplatte (14) und Nabe (15) an dem in den Muffelinnenraum (2) hineinragenden Teil der Antriebswelle (9) befestigt sind.

4. Mikrowellenofen nach einem oder mehreren der vorhergehenden Ansprüche, dadurch gekennzeichnet, daß die Nabe (15) einen durch die Öffnung (8) in der Abdeckplatte (6) hindurchragenden Ansatz (25) aufweist.

5. Mikrowellenofen nach einem der Ansprüche 1 -4, dadurch gekennzeichnet, daß die Grundplatte (14) einen inneren Ringbereich (16) und einen vom inneren Ringbereich von der Muffelwand weg abgesetzten äußeren Ringbereich (17) aufweist.

6. Mikrowellenofen nach einem oder mehreren der vorhergehenden Ansprüche, dadurch gekennzeichnet, daß in der senkrechten Abdeckplatte (6) eine der Größe eines außenliegenden Gebläsemotors (11) des Umluftgebläses entsprechende Ausnehmung (5) vorgesehen ist, die vorzugsweise unter Zwischenlage einer elektrisch leitenden Dichtung (7) verschließbar ist, daß eng benachbart zur Abdeckplatte (6) das Umluft-Gebläserad (12) auf der Motorwelle befestigt ist, das zum Muffelinnenraum (2) hin durch eine großflächige Luftaustrittsöffnungen (22), vorzugsweise breite Luftaustrittsschlitze aufweisende Prallplatte (20) abgedeckt ist.

7. Mikrowellenofen nach Anspruch 6, dadurch gekennzeichnet, daß an dem Rotor (10) des Außenläufer-Gebläsemotors (11) eine zwischen letzterem und der Abdeckplatte (14) liegende metallische Wärmetransportplatte (28) befestigt ist, die mit geringem Abstand von vorzugsweise 1 -2 mm vor der äußeren Muffelbegrenzung angeordnet ist und einen mikrowellendichten Spalt mit einer radialen Länge von etwa ¹/₄ der Wellenlänge der Mikrowellen bildet.

8. Mikrowellenofen nach Anspruch 7, dadurch gekennzeichnet, daß die Wärmetransportplatte (28) auf der der Abdeckplatte (6) zugewandten Oberfläche mit einem Ferritmaterial (30), vorzugsweise mit Ferritgummi beschichtet ist.

9. Mikrowellenofen nach einem oder mehreren der vorhergehenden Ansprüche, dadurch gekennzeichnet, daß an der Außenfläche der die Öffnung (8) aufweisenden Abdeckplatte (6) eine metallische Napfscheibe (26) befestigt ist zur Bildung einer ringnutartigen, nur zur Antriebswelle (9) hin offenen Mikrowellentasche (27) zwischen Scheibeninnenfläche und Wandaußenfläche.

10. Mikrowellenofen nach einem oder mehreren der vorhergehenden Ansprüche, gekennzeichnet durch die Kombination der Merkmale, daß im Inneren der Muffel im Anschluß an die Öffnung (105) ein Mikroweilen-Sperrfilter, bestehend aus Mikrowellen-Leitschlitz (115) und Mikrowellentasche (116) vorgesehen ist und außerhalb der Muffel eine kapazitive Mikrowellendichtung in Form einer auf der Antriebswelle (106) befestigten und der Abdeckplatte (103) eng benachbarten metallischen Scheibe (118) vorgesehen ist.

11. Mikrowellenofen nach einem oder mehreren der Ansprüche 1 bis 9, gekennzeichnet durch die Kombination der Merkmale, daß im Inneren der Muffel im Anschluß an die Öffnung (105) ein Mikrowellen-Sperrfilter vorgesehen ist, bestehend aus Mikrowellenschlitz (115) und Mikrowellentasche (116) und daß. außerhalb der Muffel im Anschluß an die Öffnung auf der Antriebswelle (106) ein dosenförmiger, eine Mikrowellentasche bildender, zur Öffnung hin offener Hohlkörper (119) gelagert ist.

12. Mikrowellenofen nach Anspruch 10 oder 11, dadurch gekennzeichnet, daß die Scheibe (118) oder der Hohlkörper (119) innerhalb eines Hohlraumes zwischen der Abdeckplatte (103) und einer auf diese aufgesetzten tellerförmigen Schutzplatte (117) angeordnet ist.

13. Mikrowellenofen nach einem oder mehreren der Ansprüche 10-12, dadurch gekennzeichnet, daß der zwischen der Abdeckplatte (103) und der wandparallelen Grundplatte (110) des Umluftgebläses (108) gebildete Mikrowellen-Leitschlitz (115) eine radiale Länge von ¹/₄ der Wellenlänge der Mikrowellen aufweist und die Mikrowellentasche (116) aus einer in der Gebläsenabe (111) achsparallel verlaufenden Ringnut besteht.

## Claims

1. Micro-wave-oven comprising a heating chamber (muffle) closable micro-wave-tightedly and connected to a high-frequenzy oscillator, a driving shaft (9) for a whirling blower extended through an opening (8) in a metallic cover-plate (6), further comprising a micro-wave-seal within the region of the opening realized by a metallic basic plate (14) for the blowerblads (18) disposed parallely with a small distance to the cover-plate and connected with the driving shaft, characterized in that a micro-wave guidance are formed through the clearance between said basic-plate (14) and said cover-plate (6) and a micro-wave latch formed by an annular slot (24) provided in the nave (15) of the blowerblads (18) parallel to the shaft and opened in the direction to the opening (8) of the cover-plate (6).

2. Micro-wave-oven according to claim 1 further characterized in that the clearance between basic-plate (14) and cover-plate (6) is 1-2 mm and the inside width (c) of the annular slot (24) is circa 7 mm.

3. Micro-wave-oven according to claims 1 or 2, further characterized in that the basic-plate (14) and the nave (15) are fixed on the part of the driving shaft (9) extending into the inside of the heating chamber (2).

4. Micro-wave-oven according to one or some of the above mentioned claims further characterized in that said nave (15) has an attachement (25) extending through the opening (8) in the cover-plate (6).

5. Micro-wave-oven according to claims 1 -4 characterized in that said cover-plate (14) has in internal ring-portion (16) and an external ring-portion (17) deposited from the internal ring-portion away from the wall of the heating chamber.

6. Micro-wave-oven according to one or some of the above mentioned claims further characterized in that in the vertical mounted cover-plate (6) is provided an opening (5) corresponding to the size of a motor (11) of the blower arranged outside which opening is closable preferably by an inset of a not-conductive seal (5), and that the blower wheel (12) is fixed on the driving shaft very adjacent to the cover-plate (6), which blower whelf (12) is covered by a baffle plate (20) provided with extensive air-outlet-openings (22) preferably in from of broad air-outlet slots.

7. Micro-wave-oven according to claim 6, further characterized in that on the rotor (10) of the outer-rotor-blower-motor (11) there is fixed a metallic heat-transport-plate (28) between said motor and the cover-plate (14), which is provided with a small distance of preferably 1 -2 mm before the heating chamber wall forming a micro-wave thight slit with a radial length of ca. ¹/₄ of wave-length of the micro-waves.

8. Micro-wave-oven according to claim 7, further characterized in that said heat-transport-plate (28) is coated on its surface directed to the cover-plate (6) with a ferrite-material (30) preferably with ferrite-caoutchouc.

9. Micro-wave-oven according to one or some of the above mentioned claims further characterized in that on the outer surface of the cover-plate (6) with the opening (8) a metallic bowl-plate (26) is fixed for building of micro-wave-latch (27) similar to a annular slot only opened to the drive-shaft (9) and between the inner surface of the disc and the outer surface of the wall.

10. Micro-wave-oven according to one or some of the above mentioned claims further characterized by the combination of the features, that inside of the heating chamber in connection with the opening (105) there is provided a micro-wave-rejection-filter composed of micro-wave-guiding-slit (115) and micro-wave latch (116) and outside of the heating chamber there is provided a capacitive micro-wave seal in form of a metallic disc (118) fixed on the drive-shaft (106) and near adjacent to the cover-plate (103).

11. Micro-wave-oven according to one or some of the claim 1 -9 further characterized by the combination of the features that inside of the heating chamber in connection with the opening (105) there is provided a micro-wave-rejection- filter composed of micro-wave-guiding-slit (115) and micro-wave-latch (116) and that outside of the heating chamber in connection with the opening on the driving shaft (106) is pivoted a hollow body in from of a box and forming a micro-wave-latch.

12. Micro-wave-oven according to claim 10 or 11 further characterized in that the disc (118) or the hollow-body (119) are provided inside of a cavity between the cover-plate (103) and a protection plate (117) setted up on said cover-plate.

13. Micro-wave-oven according to one or some of the claims 10-12 further characterized in that the micro-wave-guide-slit (115) formed between the cover-plate (103) and the wall-parallel basic-plate (110) of the whirling-blower (108) has a radial length of ¹/₄ of the wave length of the micro-waves and that the micro-wave-latch (116) is formed by an annular slot coursing in the nave of the blower parallel to the axis of its drive shaft.

## Revendications

1. Four à micro-ondes comportant un fourreau de four susceptible d'être fermé de façon étanche pour les micro-ondes et relié à un oscillateur haute fréquence, un arbre d'entraînement (9) pour un ventilateur de circulation et passant par une ouverture (8) ménagée dans une plaque métallique d'obturation (6) ainsi qu'un moyen d'étanchéité pour les micro-ondes prévu au niveau de l'ouverture et se présentant sous la forme d'une plaque métallique de base (14) pour les pales (18) du ventilateur, disposée parallèlement à la plaque d'obturation, à faible distance de celle-ci, et reliée à l'arbre, caractérisé par le fait qu'il est prévu un guide d'ondes formé par la fente située entre la plaque de base (14) et la plaque d'obturation (6) ainsi qu'une poche pour micro-ondes formée par une gorge annulaire (24) prévue dans le moyeu (15) des pales (18) du ventilateur, parallèlement à l'axe et ouverte en direction de l'ouverture (8) de la plaque d'obturation (6).

2. Four à micro-ondes selon la revendication 1, caractérisé par le fait que la distance entre la plaque de base (14) et la plaque d'obturation (6) est de 1 -2 mm et l'ouverture (c) de la gorge annulaire (24) est d'environ 7 mm.

3. Four à micro-ondes selon la revendication 1 ou 2, caractérisé par le fait que la plaque de base (14) et le moyeu (15) sont fixés à la partie de l'arbre d'entraînement (9) qui pénètre dans l'espace intérieur (2) du fourreau.

4. Four à micro-ondes selon l'une ou plusieurs des revendications précédentes, caractérisé par le fait que le moyeu (15) comporte un appendice (25) qui passe par l'ouverture (8) ménagée dans la plaque d'obturation (6).

5. Four à micro-ondes selon l'une des revendications 1 -4, caractérisé par le fait que la plaque de base (14) présente une plage annulaire intérieure (16) et une plage annulaire extérieure (17) décalée par rapport à la plage annulaire intérieure, en s'éloignant de la paroi du fourreau.

6. Four à micro-ondes selon l'une ou plusieurs des revendications précédentes, caractérisé par le fait que dans la plaque d'obturation verticale (6) est prévue une ouverture (5) qui correspond à la grandeur d'un moteur de soufflante extérieur (11) du ventilateur de circulation et qui est susceptible d'être fermée, de préférence avec intercalation d'un joint d'étanchéité (7) électriquement conducteur, que très près de la plaque d'obturation (6) le rotor (12) du ventilateur de circulation est fixé sur l'arbre du moteur et est recouvert, vers l'espace intérieur (2) du fourreau, par une plaque de rebondissement (20) de grande surface comportant des ouvertures (22) pour le passage de l'air, de préférence des fentes de sortie de l'air.

7. Four à micro-ondes selon la revendication 6, caractérisé par le fait qu'au rotor (10) du moteur (11) à induit extérieur est fixée une plaque métallique de transfert de chaleur (28) située entre ce dernier et la plaque d'obturation (14), plaque qui est disposée à faible distance, de préférence 1-2mm en avant de la limite extérieure du fourreau et qui forme une fente étanche aux micro-ondes et ayant une longueur radiale égale à environ ¹/₄ de la longueur d'ondes des micro-ondes.

8. Four à micro-ondes selon la revendication 7, caractérisé par le fait que la plaque de transfert de chaleur (28) est revêtue sur la face tournée vers la plaque d'obturation (6) avec un matériau ferrite (30), de préférence avec du caoutchouc ferrite.

9. Four à micro-ondes selon l'une ou plusieurs des revendications précédentes, caractérisé par le fait qu'à la face extérieure de la plaque d'obturation (6) qui comporte l'ouverture (8) est fixé un disque en forme de cuvette (26) pour former entre la face intérieure du disque et la face extérieure de la paroi une poche à micro-ondes (27) de la forme d'une gorge annulaire et ouverte uniquement vers l'arbre d'entraînement (9).

10. Four à micro-ondes selon l'une ou plusieurs des revendications précédentes, remarquable par la combinaison des caractéristiques selon lesquelles il est prévu à l'intérieur du fourreau, à la suite de l'ouverture (105) un filtre d'arrêt pour les micro-ondes, constitué par une fente de guidage (115) des micro-ondes et par une poche (116) pour micro-ondes, et qu'à l'intérieur du fourreau est prévu un élément d'étanchéité capacitif pour les micro-ondes, de la forme d'un disque métallique (118) fixé sur l'arbre d'entraînement (106) et très voisin de la plaque d'obturation (103).

11. Four à micro-ondes selon l'une ou plusieurs des revendications 1 à 9, remarquable par la combinaison des caractéristiques selon lesquelles il est prévu à l'intérieur du fourreau, à la suite de l'ouverture (105), un filtre d'arrêt pour les micro-ondes, constitué par une fente de guidage (115) des micro-ondes et par une poche (116) pour micro-ondes, et qu'à l'extérieur du fourreau, à la suite de l'ouverture, est monté sur l'arbre d'entraînement (106), un corps creux (119) ayant la forme d'une boîte, formant une poche pour les micro-ondes et ouverte vers l'ouverture.

12. Four à micro-ondes selon la revendication 10 ou 11, caractérisé par le fait que le disque (118) ou le corps creux (119) est disposé à l'intérieur d'un espace creux entre la plaque d'obturation (103) et une plaque de protection (17) disposée sur cette dernière et ay an; la forme d'un plateau.

13. Four à micro-ondes selon l'une ou plusieurs des revendications 10-12, caractérisé par le fait que la forme de guidage des micro-ondes (115) qui est formée entre la plaque d'obturation (103) et la plaque de base, à paroi parallèle, du ventilateur de circulation (108), comporte une longueur radiale de ¹/₄ de la longueur d'onde des micro-ondes, et la poche à micro-ondes (116) est constituée par une gorge annulaire qui s'étend parallèlement à l'axe dans le moyeu de la soufflante.
